# DEMANDE DE BREVET EUROPEEN

(11) **EP 3 985 345 A1**
(43) Date de publication de la demande: **20.04.2022**
(21) Numéro de dépôt: 21202156.2
(22) Date de dépôt: 12.10.2021
(51) Int. Cl.: F42B 10/06, F42B 12/04, F42B 12/20, F42B 30/10

(54) **PROJECTILE PERFORANT ET EXPLOSIF DOTÉ D'UN EMPENNAGE DE STABILISATION**

(30) Priorité: 19.10.2020 FR 2010626
(71) Demandeur: Nexter Munitions, 78000 Versailles (FR)
(72) Inventeur: PAVIER, Julien, 18023 BOURGES (FR)
(74) Mandataire: Cabinet Chaillot

(57) **Abrégé**

L'invention a pour objet un projectile (1) perforant et explosif qui est doté d'un empennage (8) de stabilisation sur trajectoire qui est fixé à un corps du projectile par une liaison mécanique. L'empennage (8) comporte un tube taraudé (14) qui s'engage sur une tige cylindrique arrière filetée (10) d'une queue d'empennage (9) reliée au corps (2) de projectile, formant ainsi une liaison mécanique filetée (13) de l'empennage (8) et du corps (2). Ce projectile (1) est caractérisé en ce qu'il comporte des moyens assurant la fragilisation de la liaison filetée (13) à l'impact sur une cible, l'empennage se séparant alors du corps de projectile.

## Description

Le domaine technique de l'invention est celui des projectiles stabilisés par empennage et plus particulièrement celui des projectiles explosifs et perforants.

Les projectiles explosifs ayant aussi une capacité de perforation sont destinés à traverser une protection blindée et à exploser derrière la protection.

Pour obtenir un tel fonctionnement, le corps du projectile comporte une ogive renforcée et la fusée assurant la mise à feu de la charge explosive se trouve localisée au niveau d'une partie arrière (ou culot) du projectile pour ne pas être détruite par l'impact.

Cependant, l'empennage des projectiles forme toujours une masse qui reste située en arrière de la fusée et qui risque de perturber le fonctionnement de celle-ci lors de l'impact.

Le but de l'invention est donc de proposer un projectile perforant et explosif dont l'architecture permette de ne pas perturber ou détruire la fusée au moment de l'impact sur une cible.

Ainsi l'invention a pour objet un projectile perforant et explosif doté d'un empennage de stabilisation sur trajectoire qui est fixé à un corps du projectile par une liaison mécanique, l'empennage comportant un tube taraudé qui s'engage sur une tige cylindrique arrière filetée d'une queue d'empennage reliée au corps de projectile, formant ainsi une liaison mécanique filetée de l'empennage et du corps, projectile caractérisé en ce qu'il comporte des moyens assurant la fragilisation de la liaison filetée à l'impact sur une cible, l'empennage se séparant alors du corps de projectile.

Selon un mode particulier de réalisation, le projectile comporte une fusée disposée au niveau d'une partie arrière du projectile et la queue d'empennage portant l'empennage comporte une portion conique qui se raccorde au corps du projectile.

L'empennage pourra comporter par ailleurs des moyens de fragilisation constitués par des amorces de ruptures disposées sur le tube de l'empennage, entre les ailettes de l'empennage, amorces de ruptures réalisées sous la forme de rainures longitudinales qui assurent un amincissement de l'épaisseur du tube, l'avance par inertie de l'empennage sur la portion conique, lors de l'impact du projectile sur une cible, provoquant la rupture des rainures.

Chaque ailette pourra comporter une partie avant conique coopérant avec la portion conique de la queue d'empennage.

La partie avant du tube pourra elle aussi comporter une partie conique dans le prolongement des parties avant coniques des ailettes.

L'invention sera mieux comprise à la lecture de la description qui va suivre de différents modes de réalisation, description faite en référence aux dessins annexés et dans lesquels :
[Fig. 1] montre en coupe longitudinale schématique un mode de réalisation d'un projectile selon l'invention ;
[Fig. 2] représente en perspective l'empennage seul ;
[Fig. 3] montre la déformation de l'empennage à l'impact sur une cible.

En se reportant à la figure 1, un projectile 1 selon un mode de réalisation de l'invention comporte un corps 2 renfermant une charge explosive 3. Le corps 2 est fermé à sa partie avant par une pointe 4 en matériau dense, tel qu'un acier à hautes caractéristiques mécaniques ou un alliage de tungstène, et qui est destinée à permettre la perforation d'une cible.

La charge explosive 3 est destinée à être initiée par un relais de détonation 5 qui est lui-même initié par une fusée 6 qui est disposée dans un culot 7 fixé à la partie arrière du corps 2, par exemple par un filetage.

Le projectile 1 comporte aussi un empennage de stabilisation 8 qui est fixé au corps 2 du projectile par l'intermédiaire d'une liaison mécanique filetée qui comprend une queue d'empennage 9. Cette queue d'empennage 9 comporte une tige cylindrique arrière 10, prolongée à l'avant par une portion conique 11 qui se raccorde au corps 2 du projectile au niveau d'une portée filetée 12 du culot 7.

La tige cylindrique 10 comporte un filetage sur lequel se fixe un tube taraudé 14 qui porte les ailettes 15 de l'empennage 8. Le filetage de la tige 10 et le taraudage du tube 14 forment la liaison filetée 13.

Comme on le voit sur la figure 1, le tube 14 porte une cloison interne 16 qui sépare une chambre avant 17 et une chambre arrière 18. La chambre arrière 18 est destinée à recevoir un traceur pyrotechnique.

Conformément à l'invention, le projectile 1 comporte des moyens assurant la fragilisation de la liaison filetée 13 entre le filetage de la tige 10 et le taraudage du tube 14 au moment de l'impact du projectile sur une cible.

Ainsi les efforts d'inertie qui s'exerceront sur l'empennage 8 lors du choc provoqueront la rupture des moyens de fragilisation, assurant alors la séparation de l'empennage 8 et du corps 2 du projectile 1.

On pourra par exemple définir comme moyen de fragilisation une simple rainure transversale réalisée sur la tige 10, entre la partie filetée et la portion conique 11.

Cette rainure fragilisera la tige 10 qui se rompra lors de l'impact sur une cible.

L'empennage 8 se désolidarisera alors du projectile 1 et ne perturbera pas le fonctionnement de la fusée.

On notera que le profil externe de la portion conique 11 assure également une déflection de l'empennage 8, donc une protection de la fusée 6 contre les impacts provoqués par celui ci.

On remarque sur la figure 1, que la queue d'empennage 9 a une portion conique 11.

Donc si les ailettes 15 ou l'empennage 8 impactent le corps 2 de projectile, l'impact se produira à distance de la fusée 6 et ne perturbera pas le fonctionnement de celle-ci.

Suivant un mode particulier de réalisation de l'invention, on remarque à la figure 2 que l'empennage 8 comporte des rainures longitudinales 19 qui s'étendent longitudinalement sur sensiblement toute la longueur du tube 14 et qui sont disposées entre chaque paire d'ailettes 15 de l'empennage, à mi-distance de deux ailettes 15 voisines. Il y a ici deux rainures longitudinales 19 parallèles disposées entre chaque paire d'ailettes 15.

Ces rainures 19 assurent un amincissement de l'épaisseur du tube 14 et constituent des amorces de ruptures de la paroi du tube 14. On remarque par ailleurs que chaque ailette 15 comporte une partie avant à profil conique 20 qui est destinée à coopérer avec la portion conique 11 de la queue d'empennage 9. Cette partie avant à profil conique 20 s'étend également au niveau de la partie avant du tube 14 qui est également conique.

Comme on le voit à la figure 3, à l'impact du projectile 1 sur une cible 21, le projectile 1 est fortement décéléré. L'empennage 8 avance par inertie (flèche E) vers la portion conique 11, provoquant le cisaillement de la liaison filetée 13.

Cette avance de l'empennage 8 conduit à un glissement de la partie conique 20 de chaque ailette 15 (et du tube 14) sur le profil de la portion conique 11 de la queue d'empennage 9. Il en résulte une contrainte radiale conduisant à élargir le diamètre interne du tube 14. Cette contrainte provoque la rupture des rainures 19 et l'écartement des ailettes 15 les unes des autres (flèches A1 et A2).

Chaque ailette 15 suit ainsi une trajectoire qui l'écarte de la fusée 6.

Une telle disposition fiabilise la rupture de la liaison filetée 13 et assure que les impacts que l'empennage 8 pourrait provoquer sur la fusée 6 sont réduits au minimum.

## Revendications

1. Projectile (1) perforant et explosif doté d'un empennage (8) de stabilisation sur trajectoire qui est fixé à un corps (2) du projectile par une liaison mécanique, l'empennage (8) comportant un tube taraudé (14) qui s'engage sur une tige cylindrique arrière (10) filetée d'une queue d'empennage (9) reliée au corps (2) de projectile, formant ainsi une liaison mécanique filetée (13) de l'empennage et du corps, projectile ***caractérisé* en ce qu'il** comporte des moyens assurant la fragilisation de la liaison filetée (13) à l'impact sur une cible, l'empennage (8) se séparant alors du corps (2) de projectile.

2. Projectile perforant et explosif selon la revendication 1, **caractérisé en ce qu'**il comporte une fusée (6) disposée au niveau d'une partie arrière du projectile (1), et **en ce que** la queue d'empennage (9) portant l'empennage (8) comporte une portion conique (11) qui se raccorde au corps (2) du projectile.

3. Projectile perforant et explosif selon la revendication 2, **caractérisé en ce que** l'empennage (8) comporte par ailleurs des moyens de fragilisation constitués par des amorces de ruptures (19) disposées sur le tube (14) de l'empennage, entre les ailettes (15) de l'empennage (8), amorces de ruptures réalisées sous la forme de rainures longitudinales (19) qui assurent un amincissement de l'épaisseur du tube (14), l'avance par inertie de l'empennage (8) sur la portion conique (11), lors de l'impact du projectile sur une cible, provoquant la rupture des rainures.

4. Projectile perforant et explosif selon la revendication 3, **caractérisé en ce que** chaque ailette (15) comporte une partie avant conique (20) coopérant avec la portion conique (11) de la queue d'empennage (9).

5. Projectile perforant et explosif selon la revendication 3, **caractérisé en ce que** la partie avant du tube (14) comporte aussi une partie conique dans le prolongement des parties avant coniques (20) des ailettes (15).
